# EUROPÄISCHE PATENTSCHRIFT

(11) **EP 2 398 355 B1**
(45) Veröffentlichungstag und Bekanntmachung des Hinweises auf die Patenterteilung: **29.05.2013**
(21) Anmeldenummer: 10705111.2
(22) Anmeldetag: 17.02.2010
(51) Int. Cl.: A47C 1/032, A47C 1/033, A47C 7/28

(54) **SITZMÖBEL, INSBESONDERE BÜRODREHSTUHL**
SEATING FURNITURE, IN PARTICULAR OFFICE SWIVEL CHAIR
SIÈGE, EN PARTICULIER CHAISE PIVOTANTE DE BUREAU

(30) Priorität: 17.02.2009 DE 102009009287
(43) Veröffentlichungstag der Anmeldung: 28.12.2011
(73) Patentinhaber: Uhlenbrock Consulting, 48317 Drensteinfurt (DE)
(72) Erfinder: UHLENBROCK, Johannes, 48317 Drensteinfurt (DE)
(74) Vertreter: Flach, Dieter Rolf Paul
(86) Internationale Anmeldenummer: PCT/EP2010/000995
(87) Internationale Veröffentlichungsnummer: WO 2010/094470

(56) Entgegenhaltungen:
- EP-A1- 0 277 474
- EP-A1- 1 358 821
- WO-A1-02/058514
- WO-A1-2009/153811
- WO-A2-2007/110729
- DE-U1-202006 005 645
- GB-A- 550 469
- GB-A- 2 210 780
- NL-C- 86 123
- US-A1- 2005 116 527
- US-B1- 6 234 573

## Beschreibung

Die Erfindung betrifft Sitzmöbel, insbesondere einen Stuhl, gemäß dem Oberbegriff des Patentanspruchs 1.

Ein derartiger Stuhl ist beispielsweise aus der DE 198 23 632 C1 bekannt. Bei diesem bekannten Stuhl ist der Kraftspeicher in Form einer Zugfeder ausgebildet, die einerseits am Lehnenträger angelehnt ist. Am Trägerteil ist im Bereich der Vorderkante des Sitzes ein zweiarmiger Hebel schwenkbar befestigt, wobei das eine Ende des zweiarmigen Hebels schwenkbar mit dem Sitz verbunden ist und das andere Ende des zweiarmigen Hebels mit dem anderen Ende der Zugfeder. Durch eine Belastung des Sitzes wird der zweiarmige Hebel verschwenkt, wodurch die Zugfeder gespannt wird, die ihrerseits dem Lehnenträger und damit die Lehne in Richtung auf die Vorderkante des Sitzes vorspannt.

Durch die beschriebene Vorrichtung wird erreicht, dass die Vorspannung der Lehne abhängig von dem Gewicht der sitzenden Person ist, so dass es nicht erforderlich ist, die Vorspannung der Lehne manuell auf das Gewicht des Benutzers einzustellen.

Ein vergleichbares Sitzmöbel ist beispielsweise aus der EP 0 277 474 A1 bekannt, wobei der Kraftspeicher über einen Querverbinder mit dem Lehnenträger verbunden ist.

Ähnliche Sitzmöbel sind auch aus der EP 1 358 821 A1, WO 02/058514 A1, DE 20 2006 005 645 U1, W02007/110729 A1 bzw. der US 6,234,573 B1 bekannt.

Der Erfindung liegt die Aufgabe zugrunde, die Effizienz einer derartigen Vorrichtung zu steigern.

Die Lösung dieser Aufgabe erfolgt durch die Merkmale des Patentanspruchs 1bzw. 3; die Unteransprüche betreffen vorteilhafte Ausgestaltungen der Erfindung.

Die Erfindung macht sich die Erkenntnis zunutze, dass das Gewicht einer normal sitzenden Person die Sitzfläche des Sitzes im hinteren Bereich am höchsten belastet. Somit kann bei der gattungsgemäßen Vorrichtung die Gewichtskraft nicht effektiv ausgenutzt werden, da bei dieser Vorrichtung die Belastung des Kraftspeichers über den vorderen Bereich des Sitzes erfolgt, das heißt des Oberschenkelbereichs der sitzenden Person.

Demgegenüber wird erfindungsgemäß vorgeschlagen, dass der Kraftspeicher über einen Querverbinder am Lehnenträger angreift, der somit im hinteren Bereich des Sitzes angeordnet werden kann und durch nahezu das vollständige Gewicht der sitzenden Person betätigt werden kann.

Dabei bezeichnet der Begriff "Wirkabstand" die wirksame Hebellänge, mit der der Kraftspeicher am Lehnenträger zu dessen Verschwenkung angreift.

Erfindungsgemäß ist der Sitz am Querverbinder durch eine Lagerung angelenkt, und zwar zwischen dessen Verbindung mit dem Kraftspeicher und dem Lehnenträger. Durch eine Belastung des Sitzes wird der Querverbinder am Lehnenträger verschwenkt und spannt dadurch den Kraftspeicher.

Das Ausmaß der Verschwenkung des Querverbinders ist abhängig von der Lage der Lagerung am Querverbinder. Wird die Lagerung in Bezug auf den Verschwenkpunkt bewegbar ausgestaltet, kann das Ausmaß der Spannung des Kraftspeichers und damit die Vorspannung der Rückenlehne eingestellt werden.

Dabei ist es nicht erforderlich, den Kraftspeicher direkt mit dem Querverbinder zu verbinden; dies kann auch über ein geeignetes Verbindungselement wie eine Kette, ein Seil oder dergleichen erfolgen.

Um das Gewicht der sitzenden Person besonders effektiv ausnutzen zu können, ist die Lagerung in der hinteren Hälfte, vorzugsweise im Bereich des hinteren Drittels des Sitzes angeordnet.

In allen Ausführungsformen ist die Wirkung des Kraftspeichers auf den Lehnenträger abhängig vom Wirkabstand zwischen der Schwenkachse des Lehnenträgers und dem Angriffspunkt des Kraftspeichers. Dementsprechend kann bei einer Veränderung des Wirkabstandes die Höhe der Vorspannung des Kraftspeichers und damit die Höhe der Vorspannung der Lehne verändert werden.

Abhängig von der konkreten Ausgestaltung können als Kraftspeicher beispielsweise Zugfedern, Druckfedern, Gasdruckelemente, Torsionsfedern, Schenkelfedern etc. eingesetzt werden.

Ausführungsbeispiele der Erfindung werden anhand der beigefügten Zeichnungen erläutert. Dabei zeigen, jeweils in Seitenansicht:
Figur 1 einen Stuhl gemäß einem ersten Ausführungsbeispiel,
Figur 2 eine Detailansicht eines zweiten Ausführungsbeispiels, und
Figur 3 eine Detailansicht eines dritten Ausführungsbeispiels.

Gemäß Figur 1 umfasst der Stuhl, hier ein Bürodrehstuhl, in üblicher Weise ein Rollenkreuz 20, auf dem eine Stuhlsäule 22 mit einem Trägerteil 1 verbunden ist. In einer Lagerung 2 ist ein Lehnenträger 3 mit dem Trägerteil 1 schwenkbar verbunden, wobei der Lehnenträger 3 eine Stuhllehne 13 trägt.

Das Trägerteil 1 weist ferner eine Gleitbahn 11 auf, in der eine Kulissenführung 12 eines Sitzes 5 verschieblich gelagert ist.

Im vorderen Bereich des Trägerteils 1 ist ein Ende einer Zugfeder 9 in einer Lagerung 10 schwenkbar gelagert, wobei das andere Ende der Zugfeder 9 an einem Querverbinder 6 in einem Lager 8 angelenkt ist. Das andere Ende des Querverbinders 6 ist in einem Lager 4 des Lehnenträgers 3 gelagert. Über eine Lasche 14 ist der Querverbinder 6 in einem Lager 7 mit dem Sitz schwenkbar verbunden.

Wenn sich eine Person auf dem erfindungsgemäßen Stuhl sitzt, wird durch die Gewichtskraft der Person über die Lasche 14 und das Lager 7 der Querverbinder verschwenkt und spannt die Zugfeder 9, wobei die Spannung der Zugfeder 9 abhängig vom Gewicht der sitzenden Person ist. Durch die Spannung der Zugfeder 9 wird andererseits über den Querverbinder 6 der Lehnenträger vorgespannt, und zwar in die aufrechte Position der Lehne 13. Die sitzende Person kann die Lehne 13 nach hinten verschwenken, wobei der Sitz 5 über das Lager 7 entsprechend verschoben wird (nach rechts in Figur 1).

Da die Vorspannung der Zugfeder 9 und damit die Vorspannung der Lehne 13 abhängig ist vom Gewicht der sitzenden Person, ist eine manuelle Einstellung grundsätzlich nicht erforderlich.

Andererseits können Maßnahmen getroffen werden, um die Vorspannung zusätzlich individuell einzustellen. Dazu kann beispielweise das Lager 7 zwischen dem Lager 8 und dem Lager 4 verschiebbar eingestellt sein, wodurch der Schwenkbereich des Querverbinders 6 verändert werden kann. Auch ist es möglich, den Wirkabstand, in dem der Kraftspeicher 9 am Lehnenträger angreift, zu verändern, indem beispielsweise Maßnahmen zur Veränderung des Abstandes der Lager 4 und 2 vorgesehen sind. Diese zusätzlichen Einstellmöglichkeiten sind in Figur 1 nicht dargestellt.

Figur 2 zeigt ein Detail eines zweiten Ausführungsbeispiels der Erfindung, wobei gleiche Teile mit gleichen Bezugsziffern bezeichnet sind.

In der zweiten Ausführungsform ist die Zugfeder 9 nicht direkt mit dem Querverbinder 6 verbunden sondern über ein Verbindungselement 15 in Form eines Seils, einer Kette oder dergleichen, das über eine Umlenkung 10' geführt ist. Das eine Ende der Zugfeder ist mit dem Umlenkelement 15 verbunden, und das andere Ende ist mit einer Lagerung 16 am Trägerteil 1 verbunden. Die übrigen Bauelemente entsprechen denen der des ersten Ausführungsbeispiels.

Figur 3 zeigt eine Detailansicht eines dritten Ausführungsbeispiels, wobei gleiche Elemente gleiche Bezugsziffern tragen. Im Unterschied zu dem Ausführungsbeispiel der Figur 1 ist hier der Kraftspeicher eine Druckfeder 34, die einerseits am Querverbinder 6 angreift, andererseits über eine Hebeleinrichtung 36 mit dem Lehnenträger 3. In der dargestellten Position erstreckt sich der Hebel 36 etwa parallel zum Querverbinder 6 und bildet mit dem Bereich des Lehnenträgers zwischen den Lagern 2 und 4 einen starren Winkelhebel. Bei Belastung des Sitzes wird die Druckfeder 34, die in einem Lager 38 am Winkelhebel angelenkt ist, auf Druck beansprucht, so dass eine Kraft auf den Hebel 36 und damit auf den Lehnenträger 3 übertragen wird, so dass die Gegenkraft der Lehne dem Körpergewicht proportional ist.

Zusätzlich zu den bereits in dem vorstehenden Ausführungsbeispiel genannten Einstellmöglichkeiten ergibt sich hier noch die Möglichkeit, das Lager 38 verschiebbar entlang der Achse des Hebels 36 zu gestalten, so dass damit die Wirklänge des Hebels 36 verändert werden kann und damit eine grundsätzliche weitere Möglichkeit der Einstellung der Gegenkraft der Lehne erzielt wird.

In dem vorstehenden Text ergeben sich die Definitionen von "vorn", "hinten" etc. aus der Normalposition eines Stuhls.

Des Weiteren sei angemerkt, dass Lehnenträger und Lehne einstückig miteinander ausgebildet sein können (nicht dargestellt) oder als separate Teile gemäß Figur 1.

In allen Ausführungsbeispielen ist der Stuhl oberhalb der Stuhlsäule im Wesentlichen seitensymmetrisch aufgebaut, wobei die Vorrichtungen gemäß Figur 1 und 2 mittig oder doppelt, an jeder Seite eine, angeordnet sein können.

Des Weiteren ist klar, dass die hier beschriebenen Vorrichtungen auch bei anderen Sitzmöbeln wie 4-Beinstühlen, Sesseln, Sofas und dergleichen eingesetzt werden kann, wobei der Trägerteil bei Bedarf entsprechend angepasst werden kann.

## Patentansprüche

1. Sitzmöbel, insbesondere als Stuhl, mit einem Sitz (5) und einem Lehnenträger (3), die auf einem Trägerteil (1) montiert sind, wobei der Lehnenträger (3) um eine horizontale Schwenkachse (2) verschwenkbar ist, und einem Kraftspeicher (9), der bei Belastung des Sitzes (5) gespannt wird und auf den Lehnenträger (3) einwirkt, wobei der Kraftspeicher (9) in einem Wirkabstand von der Schwenkachse (2) am Lehnenträger (3) angreift, **dadurch gekennzeichnet, dass** der Kraftspeicher (9) einerseits am Trägerteil (1) angreift und andererseits über einen Querverbinder (6) mit dem Lehnenträger (3) verbunden ist wobei der Sitz (5) in einer Lagerung (7) an dem Querverbinder (6) zwischen dessen Verbindung mit dem Kraftspeicher (9) und mit dem Lehnenträger (3) angelenkt ist.

2. Sitzmöbel nach Anspruch 1, wobei der Kraftspeicher eine Zugfeder ist.

3. Sitzmöbel, insbesondere als Stuhl, mit einem Sitz (5) und einem Lehnenträger (3), die auf einem Trägerteil (1) montiert sind, wobei der Lehnenträger (3) um eine horizontale Schwenkachse (2) verschwenkbar ist, und einem Kraftspeicher (9), der bei Belastung des Sitzes (5) gespannt wird und auf den Lehnenträger (3) einwirkt, wobei der Kraftspeicher (9) in einem Wirkabstand von der Schwenkachse am Lehnenträger (3) angreift, **dadurch gekennzeichnet , dass** der Kraftspeicher (9) einerseits über eine Hebeleinrichtung (36) am Lehnenträger (3) angreift und andererseits über einen Querverbinder (6) mit dem Lehnenträger (3) verbunden ist wobei der Sitz (5) in einer Lagerung (7) an dem Querverbinder (6) zwischen dessen Verbindung mit dem Kraftspeicher (9) und mit dem Lehnenträger (3) angelenkt ist.

4. Sitzmöbel nach Anspruch 3, wobei der Kraftspeicher eine Druckfeder (34) ist.

5. Sitzmöbel nach Anspruch 3 oder 4, wobei die Achse der Hebeleinrichtung (36) etwa parallel zur Achse des Querverbinders (6) verläuft.

6. Sitzmöbel nach einem der Ansprüche 1 bis 5, wobei die Lagerung (7) bezüglich des Querverbinders (6) verschiebbar ist.

7. Sitzmöbel nach einem der Ansprüche 1 bis 6, wobei der Kraftspeicher (9) mit dem Querverbinder (6) über ein Umlenkelement (15) verbunden ist.

8. Sitzmöbel nach einem der Ansprüche 1 bis 7, wobei die Lagerung (7) im Bereich der hinteren Hälfte, vorzugsweise im Bereich des hinteren Drittels des Sitzes (5) angeordnet ist.

9. Sitzmöbel nach einem der Ansprüche 1 bis 8, wobei der Wirkabstand, an dem der Kraftspeicher (19) an dem Lehnenträger (3) angreift, veränderbar ist.

## Claims

1. Seating furniture, in particular a chair, comprising a seat (5) and a backrest support (3) which are mounted on a support member (1), the backrest support (3) being pivotal about a horizontal pivot axis (2), and an energy accumulator (9) which is tensioned when the seat (5) is subjected to a load and acts on the backrest support (3), the energy accumulator (9) engaging the backrest support (3) at an effective distance from the pivot axis (2), **characterised in that** the energy accumulator (9) on the one side engages the support member (1) and on the other side is connected via a transverse connector (6) to the backrest support (3), the seat (5) being articulately connected in a bearing (7) to the transverse connector (6) between the connection thereof to the energy accumulator (9) and to the backrest support (3).

2. Seating furniture according to claim 1, wherein the energy accumulator is a tension spring.

3. Seating furniture, in particular chair, comprising a seat (5) and a backrest support (3) which are mounted on a support member (1), the backrest support (3) being pivotal about a horizontal pivot axis (2), and an energy accumulator (9) which is tensioned when the seat (5) is subjected to a load and acts on the backrest support (3), the energy accumulator (9) engaging the backrest support (3) at an effective distance from the pivot axis (2), **characterised in that** the energy accumulator (9) on the one side via a lever means (36) engages the backrest support (3) and on the other side is connected via a transverse connector (6) to the backrest support (3), the seat (5) being articulately connected in a bearing (7) to the transverse connector (6) between the connection thereof to the energy accumulator (9) and to the backrest support (3).

4. Seating furniture according to claim 3, wherein the energy accumulator is a compression spring (34).

5. Seating furniture according to either claim 3 or 4, wherein the axis of the lever means (36) extends substantially parallel to the axis of the transverse connector (6).

6. Seating furniture according to any one of claims 1 to 5, wherein the bearing (7) is displaceable with respect to the transverse connector (6).

7. Seating furniture according to any one of claims 1 to 6, wherein the energy accumulator (9) is connected to the transverse connector (6) via a deflection guide element (15).

8. Seating furniture according to any one of claims 1 to 7, wherein the bearing (7) is arranged in the region of the rear half, preferably in the region of the rear third, of the seat (5).

9. Seating furniture according to any one of claims 1 to 8, wherein the effective distance at which the energy accumulator (9) engages the backrest support (3) is variable.

## Revendications

1. Meuble d'assise, en particulier une chaise, comprenant un siège (5) et un porte-dossier (3) qui sont montés sur une partie portante (1), dans lequel le porte-dossier (3) est capable de pivoter autour d'un axe de pivotement horizontal (2), et un accumulateur de force (9), qui est bandé lors de l'application d'une charge sur le siège (5) et qui agit sur le porte-dossier (2), dans lequel l'accumulateur de force (9) attaque le porte-dossier (3) à une distance active depuis l'axe de pivotement (2), **caractérisé en ce que** l'accumulateur de force (9) attaque d'une part la partie portante (1) et est d'autre part relié au porte-dossier (3) via un élément de liaison transversal (6), et le siège (5) est articulé dans une monture (7) sur l'élément de liaison transversal (6) entre sa liaison avec l'accumulateur de force (9) et avec le porte-dossier (3).

2. Meuble d'assise selon la revendication 1, dans lequel l'accumulateur de force est un ressort de traction.

3. Meuble d'assise, en particulier une chaise, comprenant un siège (5) et un porte-dossier (3) qui sont montés sur une partie portante (1), dans lequel le porte-dossier (3) est capable de pivoter autour d'un axe de pivotement horizontal (2), et un accumulateur de force (9), qui est bandé lors de l'application d'une charge sur le siège (5) et qui agit sur le porte-dossier (3), dans lequel l'accumulateur de force (9) attaque le porte-dossier (3) à une distance active depuis l'axe de pivotement (2), **caractérisé en ce que** l'accumulateur de force (9) attaque d'une part le porte-dossier (3) via un système à levier (36) et est d'autre part relié au porte-dossier (3) via un élément de liaison transversal, et le siège (5) est articulé dans une monture (7) sur l'élément de liaison transversal (6) entre sa liaison avec l'accumulateur de force (9) et avec le porte-dossier (3).

4. Meuble d'assise selon la revendication 3, dans lequel l'accumulateur de force est un ressort de compression (34).

5. Meuble d'assise selon la revendication 3 ou 4, dans lequel l'axe du système à levier (36) s'étend approximativement parallèlement à l'axe de l'élément de liaison transversal (6).

6. Meuble d'assise selon l'une des revendications 1 à 5, dans lequel la monture (7) est déplaçable par rapport à l'élément de liaison transversal (6).

7. Meuble d'assise selon l'une des revendications 1 à 6, dans lequel l'accumulateur de force (9) est relié à l'élément de liaison transversal (6) via un élément de renvoi (15).

8. Meuble d'assise selon l'une des revendications 1 à 7, dans lequel la monture (7) est agencée dans la région de la moitié postérieure, de préférence dans la région du tiers postérieur du siège (5).

9. Meuble d'assise selon l'une des revendications 1 à 8, dans lequel la distance active à laquelle l'accumulateur de force (4) attaque le porte-dossier (3) est modifiable.
